# EUROPÄISCHE PATENTSCHRIFT

(11) **EP 0 142 160 B1**
(45) Veröffentlichungstag und Bekanntmachung des Hinweises auf die Patenterteilung: **18.01.1989**
(21) Anmeldenummer: 84113678.1
(22) Anmeldetag: 13.11.1984
(51) Int. Cl.: E02D 29/14

(54) **Verfahren und Abdichtvorrichtung zum Abdichten eines Deckels an seiner Lagerstelle**
Method and sealing device for sealing a cover on its support
Procédé et dispositif d'étanchéité pour poser un couvercle sur son support

(30) Priorität: 17.11.1983 CH 6185/83
(43) Veröffentlichungstag der Anmeldung: 22.05.1985
(73) Patentinhaber: VON ROLL AG, 4563 Gerlafingen (CH)
(72) Erfinder: Wirz, André, CH-2800 Delémont (CH)
(74) Vertreter: EGLI-EUROPEAN PATENT ATTORNEYS

(56) Entgegenhaltungen:
- EP-A- 0 005 851
- FR-A- 2 520 027
- GB-A- 132 684
- GB-A- 606 014
- GB-A- 1 192 321

## Beschreibung

Die Erfindung betrifft eine Abdichtungsvorrichtung einer Abdeckung aus einem Lagerkörper und einem im Lagerkörper abgestützten Deckel zum Abdichten des Deckels im Wandbereich seiner Lagerstelle und in dem Wandbereich der Lagerstelle des Lagerkörpers, wobei in diesen Wandbereichen der Deckel und der Lagerkörper aneinander anliegen und durch eine Weichdichtung abgedichtet sind.

Die Anodnung eines Deckels in einer Boden-oder einer Wandpartie wird überall dort vorgesehen, wo eine Öffnung für den Zugang zu einer von der Boden- oder Wandabdeckung abgedeckten Stelle erforderlich ist. Eine besonders häufige, bekannte Anordnung eines Deckels liegt bei Schachtabdeckungen vor. Die Abdeckung wird hierbei im wesentlichen durch einen im Boden abgestützten Abdeckrahmen gebildet, in welchem eine Öffnung als Zugang zu dem darunterliegenden Schacht ausgespart ist. Diese Öffnung wird bei Nichtbenützung durch einen Deckel abgedeckt, welcher mit seiner Lagerstelle sich auf einer, die Öffnung umgebende Lagerstelle abstützt. Bei diesen Lagerstellen handelt es sich um Wandpartien des Deckels und des Abdeckrahmens, die je nach dem Anwendungsfall bearbeitet oder roh sind. Je nach der Form der Öffnung weist auch der Deckel eine entsprechende Form auf. Diese kann kreisförmig, oval, quadratisch, rechteckig oder von beliebiger Form sein.

An solche Abdeckungen werden verschiedene Anforderungen gestellt, Soll der Deckel spielfrei und kippfrei in der Abdeckung bzw. im Abdeckrahmen liegen, werden die Wandpartien der Lagerstellen bearbeitet. In bestimmten Anwendungsfällen wird verlangt, dass der Deckel gas- und flüssigkeitsdicht die Öffnung in der Abdeckung abschliesst.

Die Erfindung betrifft den letztgenannten Anwendungsfall, bei welchem zwischen dem Deckel und dem Abdeckrahmen Dichtheit und Spielfreiheit verlangt wird.

Es ist bekannt (GB-PS 132 684), die Dichtheit einer Abdeckung dadurch zu erreichen, dass zwischen dem Lagerkörper und dem Deckel ein Spalt vorgesehen wird, der mit Fett gefüllt ist. Dieser Spalt kann von aussen beobachtet und damit die Vollständigkeit der Abdichtung festgestellt werden. Für die Erhaltung des Spaltes wird an der Auflagefläche des Deckels ein Zentrierwulst vorgesehen, was einen zusätzlichen Materialaufwand bedeutet. Da jedoch die Umfangsflächen des Lagerkörpers und des Deckels durch den Spalt voneinander getrennt sind, ist der Fettbedarf verhältnismässig hoch, da bei jedem Öffnen die Fettfüllung neu hergestellt werden muss. Zudem ist bei dieser Anordnung von Lagerkörper und Deckel ein gegenseitiges Bewegen bei der Verkehrsbelastung unvermeidlich und zieht einen Fettverlust nach, so dass die zuverlässige Abdichtung nicht gewährleistet ist. Wegen des offenen Spaltes kann auch das Fett austrocknen und seine Dichtfunktion einbüssen.

Soll eine langdauernde Dichtwirkung erreicht werden, ist es bekannt, zur Erreichung einer guten Abdichtung zwischen dem Deckel und seiner Lagerung einen Weichdichtungsring anzuordnen (EP 0 005 851 A1). Damit aber der Dichtungsring nicht durch auf den Deckel wirkende Lasten überbeansprucht wird, muss der Deckel zusätzlich an der Lagerung abgestützt und festgeschraubt werden, was einen verhältnismässig grossen Aufwand bedeutet. Werden solche Dichtungsringe bei unbearbeiteten Lagerstellen angeordnet, kann wegen der vorhandenen Masstoleranzen keine zuverlässige Abdichtung erreicht werden.

Hier setzt die Erfindung ein, der die Aufgabe zugrundeliegt, eine Dichtungsvorrichtung der eingangs beschriebenen Art so auszugestalten, dass die Dichtheit zwischen dem Deckel und dem Lagerkörper zuverlässig erreicht und für längere Zeit erhalten bleibt, unabhängig davon ob die Lagerstellen roh oder bearbeitet sind, und dass keine zusätzlichen Materialpartien vorgesehen werden müssen.

Diese Aufgabe wird gemäss der Erfindung dadurch gelöst, dass in einem Teil der aneinanderliegenden Wandbereiche des Deckels und des Lagerkörpers eine Ausnehmung angeordnet ist, die sich ringförmig längs der Wandbereiche erstreckt und mit einer fliessfähigen Dichtungsmasse gefüllt sowie mit zwei mit Abstand angeordneten, an der Aussenseite des Deckels oder des Lagerkörpers mündenden Öffnungen verbunden ist.

Die Erfindung ist in der Zeichnung in Ausführungsbeispielen dargestellt und nachfolgend beschrieben. Es zeigen:
Fig. 1 eine räumliche Darstellung eines Rechteck-Deckels mit einer Ausnehmung zur Aufnahme einer Betonfüllung,
Fig. 2 einen Vertikalschnitt einer Abdeckung mit einem Lagerkörper und einem Deckel längs der Linie 11-11 in Fig. 1,
Fig. 3 eine Draufsicht einer Abdeckung mit zwei Rechteck-Deckeln,
Fig. 4-11 teilweise dargestellte Vertikalschnitte von Abdeckungen mit Deckeln ähnlich wie in Fig. 2, wobei
Fig. 4 eine Ausnehmung in der Wandpartie des Lagerkörpers,
Fig. 5 eine durch Anschrägen einer Kante des Deckels gebildete Ausnehmung,
Fig. 6 eine Ausnehmung in der Ecke der Lagerstelle des Lagerkörpers,
Fig. 7 eine Abdeckung in der Lagerstelle des Deckels,
Fig. 8 eine Ausnehmung in der Lagerstelle des Lagerkörpers,
Fig. 9 eine Ausnehmung in einer schrägen Wandpartie des Deckels,
Fig. 10 eine profilierte Ausnehmung an den Lagerstellen des Deckels und des Lagerkörpers und
Fig. 11 eine Ausnehmung in einer schrägen Wandpartie des Lagerkörpers

zeigt.

Die Abdeckung nach Fig. 2 setzt sich aus einem in Fig. 1 dargestellten Deckel 1 und einem Abdeckrahmen oder Lagerkörper 2 zusammen. Eine solche Abdeckung dient beispielsweise zum Abdecken eines Vertikalschachtes im Boden. Meistens bestehen die Teile der Abdeckung aus Metall, beispielsweise aus Gusseisen. Der Deckel 1 weist eine Ausnehmung 3 auf, in die ein Füllmaterial, z. B. Beton eingebracht wird. Der Deckel kann jedoch auch ohne Ausnehmung ausgeführt sein, siehe Fig. 9 und 10. Aber auch andere Materialien kommen zur Anwendung, z. B. Leichtmetall oder armierter Beton.

Der Lagerkörper 2 weist eine, eine Öffnung 4 umgebende Lagerstelle in Form eines Flansches 5 auf. Daran anschliessend folgt eine Wandpartie 6, die mit einer Wandpartie 7 des Deckels 1 zusammenwirkt, der sich mit seiner Lagerstelle an dem die Lagerstelle des Lagerkörpers 2 bildenden Flansch 5 abstützt.

In der Wandpartie 7 des Deckels 1 ist eine am Aussenumfang angeordnete Nut 10 eingearbeitet. Die Nut 10, siehe Fig. 1, ist mit der Aussenseite durch eine Einfüllöffnung 11 und mit einer Entlüftungsöffnung 12 verbunden. Zweckmässig liegt die Entlüftungsöffnung 12 an der, der Einfüllöffnung 11 am weitesten entfernten Stelle. Durch die Einfüllöffnung 11 wird eine Dichtungsmasse 13 eingefüllt, die die Nut 10 auf ihrer gesamten Länge ausfüllt und schliesslich an der Entlüftungsöffnung 12 austritt. Zweckmässig wird hierbei die Dichtungsmasse 13 mit Druck eingepresst, um ein vollständiges Ausfüllen der Nut 10 zu erreichen.

Die Dichtungsmasse 13 muss verschiedenen Anforderungen genügen: Sie muss zähflüssig und zusammenhängend sein und darf im Laufe der Zeit ihre Dichteigenschaft nicht verlieren. Hierzu eignen sich einige Kunststoffe, beispielsweise Siliconkautschuk. Damit der Deckel 1 auch nach Einbringen der Dichtungsmasse 13 geöffnet werden kann, wird an der Wandpartie 6 des Lagerkörpers 2 ein Trennmittel, beispielsweise Öl, aufgebracht. Die Nut 10 muss gegebenenfalls ebenfalls behandelt, beispielsweise mit einem Lösungsmittel gereinigt und mit einem Haftmittel belegt werden, insbesondere dann, wenn die Nut 10 maschinell eingearbeitet ist.

Die Abdichtung des Deckels 1 gegenüber dem Lagerkörper 2 setzt nicht voraus, dass die Wandpartien 6, 7 bearbeitet sind, jedoch ist dies bei bestimmten Abdeckungen der Fall. Die Dichtungsmasse 13 kann jedoch auch in gleicher Weise bei Abdeckungen angewendet werden, bei denen die Wandpartien 6, 7 und auch die Nut 10 roh sind. Hierbei wird lediglich die Nut 10 mit einer Grundierung versehen, um damit das Fliessen der Dichtungsmasse 13 zu verbessern und gleichzeitig die Haftung der Fliessmasse zu erhöhen. Für die Grundierung können dieselben Mittel wie bei Grundanstrichen verwendet werden, wobei der Auftrag des Mittels in einem oder mehreren Anstrichen erfolgt.

Ist die durch die Abdeckung abzudeckende Öffnung gross, siehe Fig. 3, können zwei oder mehr Deckel 1 im Lagerkörper 2 gelagert werden. Auch in diesem Fall kann eine einwandfreie Abdichtung durch Einpressen der genannten Dichtungsmasse erreicht werden. Für die Abdichtung der beiden anstossenden Deckelseiten kann entweder nur in einem Deckel eine Nut 10 vorgesehen werden, oder es werden zwei Nuten übereinanderliegend angeordnet und mit der am Umfang der Deckel 1 verlaufenden Nut verbunden. Gegebenenfalls muss im Bereich der beiden anstossenden Deckel noch eine zweite Entlüftungsöffnung vorgesehen werden, jedoch kann an dieser Stelle auch die Einfüllöffnung vorgesehen werden, während dann zwei gegenüberliegende Entlüftungsöffnungen vorgesehen sind.

Die Nut 10 kann, siehe Fig. 4, auch in der Wandpartie 6 des Lagerkörpers 2 angeordnet sein. Die Einfüllöffnung und die Entlüftungsöffnung sind in diesem Fall im Lagerkörper 2 angeordnet.

Nach der Ausführung nach Fig. 5 wird die Kante zwischen der Lagerstelle und der Wandpartie 7 des Deckels 1 angeschrägt, so dass eine Ausnehmung 14 auf den ganzen Umfang entsteht. Diese wird in gleicher Weise mit der Dichtungsmasse 13 gefüllt wie bei der Nut 10. Beim Entfernen des Deckels 1 verbleibt die Dichtung in der Ausnehmung 14. Das Einfüllen der Dichtmasse erfolgt wie bei allen andern Ausführungen immer in der Schliesslage des Deckels 1.

Bei der Ausführung nach Fig. 6 ist die Ausnehmung eine Umfangsrille 15 zwischen der Lagerstelle im Flansch 5 und der Wandpartie 6 des Lagerkörpers 2.

Bei der Ausführung nach Fig. 7 und 8 weist die Ausnehmung dieselbe Form wie die Nut 10 in Fig. 2 auf. In Fig. 7 ist die Nut 10 an der Lagerstelle des Deckels 1 und bei der Ausführung nach Fig. 8 an der Lagerstelle des Lagerkörpers 2 eingearbeitet.

In Fig. 9 sind die Wandpartien 6, 7 des Deckels und des Lagerkörpers 2 geneigte Flächen. Die Ausnehmung ist in Form einer dreieckförmigen Rille 16 in der Wandpartie 6 des Deckels 1 oder in der Wandpartie 7 des Lagerkörpers 2, siehe Fig. 11, eingearbeitet. Der Vorteil der Form dieser Rille 16 besteht darin, dass dann, wenn der Deckel 1 und der Lagerkörper 2 Gussstücke sind, die Rille 16 ohne Kern im Formmaterial geformt werden kann, wenn die Bodenfläche 18 sich bis zur Wandpartie 6 erstreckt.

Bei der Ausführung nach Fig. 10 ist die Ausnehmung eine Profilrille 17 in den Lagerstellen des Deckels 1 und des Lagerkörpers 2.

Mit den beschriebenen Abdeckungen kann in einfacher Weise eine vollständige Abdichtung des unter der Abdeckung liegenden Raumes gewährleistet werden. Die Abdichtung erfolgt in der Schliesslage des Deckels 1 dadurch, dass eine Ausnehmung 10, 14-17 mit einer Dichtungsmasse 13 gefüllt wird. Die Abdichtung schmiegt sich vollständig an den Querschnitt der Nut an und kompensiert dadurch Toleranzen des Deckels 1 und des Lagerkörpers 2. Auch wenn zwischen dem Deckel 1 und dem Lagerkörper 2 ein Spiel besteht, dringt die Dichtungsmasse nicht in solch enge Spalten ein, sondern nimmt seinen Weg in Richtung des geringeren Widerstandes. Wird der Dekkel 1 abgehoben, ist es zweckmässig, dass er wieder in derselben Lage in den Lagerkörper 2 eingesetzt wird. Gegebenenfalls muss für die Lage des Deckels 1 eine Markierung oder ein Lagenocken vorgesehen werden. Dadurch, dass die Dichtungsmasse 13 mit Druck in die Ausnehmung eingespresst wird, wird nicht nur eine gas-und flüssigkeitsdichte Abdichtung, sondern auch eine spielfreie und damit klapperfreie Auflage des Deckels 1 im Lagerkörper 2 erreicht.

In den Figuren ist der Lagerkörper aus Platzgründen nur als Rahmen dargestellt. Der Deckel 1 kann jedoch auch Teil einer Abdeckung sein, bei der der Lagerkörper 2 zur Abdeckung einer grösseren Fläche dient. Eine solche Abdeckung kann nicht nur für Bodenpartien, sondern auch für die Abdeckung von Wandpartien benützt werden. In diesem Fall ist der Deckel gegebenfalls noch zusätzlich gegen das Herausfallen zu sichern.

## Patentansprüche

1. Abdichtungsvorrichtung einer Abdeckung aus einem Lagerkörper und einem im Lagerkörper abgestützten Deckel zum Abdichten des Dekkels im Wandbereich seiner Lagerstelle und in dem Wandbereich der Lagerstelle des Lagerkörpers, wobei in diesen Wandbereichen der Deckel und der Lagerkörper aneinander anliegen und durch eine Weichdichung abgedichtet sind, dadurch gekennzeichnet, dass in einem Teil der aneinanderliegenden Wandbereiche (6, 7) des Dekkels (1) und des Lagerkörpers (2) eine Ausnehmung (10) angeordnet ist, die sich ringförmig längs der Wandbereiche erstreckt und mit einer fliessfähigen Dichtungsmasse gefüllt sowie mit zwei mit Abstand angeordneten, an der Aussenseite des Deckels oder des Lagerkörpers mündenden Öffnungen (11, 12) verbunden ist.

2. Abdichtungsvorrichtung nach Anspruch 1, dadurch gekennzeichnet, dass die hohlraumfreie Wandpartie mit einem Trennmittel belegt ist.

3. Abdichtungsvorrichtung nach Anspruch 2, dadurch gekennzeichnet, dass die Oberfläche der Ausnehmung (10, 14-17) mit einem haftungsfördernden Auftrag abgedeckt ist.

4. Abdichtungsvorrichtung nach Anspruch 1, dadurch gekennzeichnet, dass die Wandbereiche (6, 7) schräg geneigte Flächen aufweisen, wobei in dem Wandbereich (7) des Deckels (1) eine als dreieckförmige Rille (16) ausgebildete Ausnehmung liegt, deren Bodenfläche (8) in den Wandbereich (7) ausläuft.

5. Abdichtungsvorrichtung nach Anspruch 1, dadurch gekennzeichnet, dass die Ausnehmung eine in einer Ecke der Wandbereiche (6, 7) angeordnete Umfangsrille (14, 15) ist.

6. Abdichtungsvorrichtung nach Anspruch 1, dadurch gekennzeichnet, dass die Ausnehmung eine in den Wandbereichen (6, 7) ausgebildete Profilierung (17) ist.

## Claims

1. Sealing device of a cover of a support body and a lid supported in the support body for sealing the lid in the wall region of its support and in the wall region of the support of the support body, wherein in these wall regions the lid and the support body lie against one another and are sealed by a soft seal, characterised in that in one part of the adjacently lying wall regions (6, 7) of the lid (1) and of the support body (2) a recess (10) is arranged which extends annularly along the wall regions and is filled with a flowable sealing composition as well as being connected with two openings (11, 12) arranged at a distance from one another and debouching on the outer side of the lid or of the support body.

2. Sealing device according to claim 1 characterised in that the wall portion free of hollow spaces is coated with a separating agent.

3. Sealing device according to claim 2 characterised in that the surface of the recess (10, 14-17) is covered with an adhesion promoting coat.

4. Sealing device according to claim 1 characterised in that the wall regions (6, 7) have obliquely inclined surfaces, wherein in the wall region (7) of the lid (1) there is a recess constructed as a triangular shaped groove (16), the floor surface (8) of which runs out into the wall region (7).

5. Sealing device according to claim 1 characterised in that the recess is a circumferential groove (14, 15) arranged in a corner of the wall regions (6, 7).

6. Sealing device according to claim 1 characterised in that the recess is a shaping (17) constructed in the wall regions (6, 7).

## Revendications

1. Dispositif d'étanchéité d'un recouvrement par un support et un couvercle appuyé dans le support pour assurer l'étanchéité du couvercle dans la portion de paroi de sa zone d'appui et dans la portion de paroi de la zone d'appui du support, dans ces portions de paroi, le couvercle et le support portant bien l'un sur l'autre et formant un joint étanche par une obturation souple, caractérisé en ce que, dans une partie des portions de paroi opposées (6, 7) du couvercle (1) et du support (2), un évidement (10) est ménagé, qui s'étend en forme d'anneau le long de la portion de paroi et qui est rempli d'une matière d'étanchéité fluente, et en ce qu'il est aussi prévu deux ouvertures (11,12) placées à distance et débouchant sur le côté externe du couvercle ou du support.

2. Dispositif d'étanchéité selon la revendication 1, caractérisé en ce que la partie de paroi qui est sans évidement est garnie d'un agent de séparation.

3. Dispositif d'étanchéité selon la revendication 2, caractérisé en ce que la surface de l'évidement (10, 14-17) est recouverte d'un enduit favorisant l'adhérence.

4. Dispositif d'étanchéité selon la revendication 1, caractérisé en ce que les portions de paroi (6, 7) présentent des surfaces inclinées en biais, dans lesquelles un évidement est prévu, réalisé en forme de rainure triangulaire (16) dans la portion de paroi (7) du couvercle (1), dont la surface du fond (8) débouche dans la portion de paroi (7).

5. Dispositif d'étanchéité selon la revendication 1, caractérisé en ce que l'évidemment est une rainure circulaire (14, 15) disposée dans un angle des portions de paroi (6, 7).

6. Dispositif d'étanchéité selon la revendication 1, caractérisé en ce que l'évidemment est un profil (17) façonné dans les portions de paroi (6, 7).
